# EUROPÄISCHE PATENTSCHRIFT

(11) **EP 1 507 714 B1**
(45) Veröffentlichungstag und Bekanntmachung des Hinweises auf die Patenterteilung: **08.08.2007**
(21) Anmeldenummer: 03720069.8
(22) Anmeldetag: 15.05.2003
(51) Int. Cl.: B65D 47/06

(54) **AUSGUSS-VERSCHLUSS FÜR FLÜSSIGKEITSPACKUNGEN**
SPOUT CLOSURE FOR LIQUID PACKAGINGS
BOUCHON VERSEUR POUR EMBALLAGES POUR LIQUIDE

(30) Priorität: 16.05.2002 CH 8182002
(43) Veröffentlichungstag der Anmeldung: 23.02.2005
(73) Patentinhaber: SIG Technology Ltd., 8212 Neuhausen am Rheinfall (CH)
(72) Erfinder: WASSUM, Markus, 78244 Gottmadingen (DE)
(74) Vertreter: Felber, Josef
(86) Internationale Anmeldenummer: PCT/CH2003/000313
(87) Internationale Veröffentlichungsnummer: WO 2003/097474

(56) Entgegenhaltungen:
- WO-A-97/31836
- DE-B- 1 087 968
- US-A- 3 401 827
- US-A- 4 320 861
- US-A- 5 638 976
- PATENT ABSTRACTS OF JAPAN vol. 1999, no. 01, 29. Januar 1999 (1999-01-29) -& JP 10 264950 A (YOSHINO KOGYOSHO CO LTD), 6. Oktober 1998 (1998-10-06)

## Beschreibung

Diese Erfindung betrifft einen Ausguss-Verschluss für Flüssigkeitspackungen aller Art. Dabei ist namentlich an Flüssigkeitspackungen aus folienbeschichtetem Papier gedacht, in denen etwa Milch, Fruchtsäfte, allerlei nichtalkoholische Getränke oder generell Flüssigkeiten verpackt werden. Gebräuchliche Volumina solcher Flüssigkeitspackungen reichen von 0.125 bis zu 2 Litern. Ausguss-Verschlüsse aus Kunststoff für derartige Packungen sind bekannt. Sie bilden einen Ausguss-Stutzen mit von seinem unteren Rand radial auskragendem Rand und einem Aussengewinde am Stutzen. Auf den Stutzen wird eine Gewindekappe als Verschluss aufgeschraubt. Dieser Ausguss-Stutzen wird von unten durch ein Loch in die obere Begrenzungsfläche der Packung eingeführt und die Oberseite des auskragenden Randes wird mit der Unterseite der Begrenzungsfläche mittels Ultraschall verschweisst, wobei sich die Kunststoffbeschichtung dichtend mit dem auskragenden Rand des Stutzens verbindet. Hernach wird die Packung maschinell versiegelt und schliesslich gefüllt und die Gewindekappe auf den Stutzen aufgeschraubt. Eine bevorzugte Packungsform weist vertikale Seitenflächen auf, welche die obere, waagrechte Begrenzungsfläche der Packung leicht überragen und somit einen Bördelrand oder eine Bördelung von ca. 2 bis 5mm bilden, welche herstellungstechnisch bedingt ist, aber der Packung auch ein elegantes Aussehen verleiht und zudem ihre Stapelbarkeit gewährleistet. Bei einem Ausguss-Verschluss für eine derartige Packung ist es nun wichtig, dass die Höhe des Ausguss-Stutzens die Bördelung soweit überragt, dass eine sichere Ausgiess-Geometrie erzielt wird, mit welcher ein sicheres Ausgiessen gewährleistet ist. Eine solche Ausgiess-Geometrie ist dann verwirklicht, wenn bei offenem Stutzen und langsam in Ausgiesslage geschwenkter Packung der Ausgiessstrahl die Bördelung jederzeit sicher überschiesst und ja keine Flüssigkeit in den Raum innerhalb der Bördelung und somit auf die obere Begrenzungsfläche gelangt. Desweiteren muss der Ausgussstutzen so gestaltet sein, dass er die Flüssigkeit beim Ausgiessen nicht aufgrund von Kapillarwirkungen und wegen der Oberflächenspannungsverhältnisse anzieht, sodass diese etwa längs seiner Aussenseite am Stutzen abwärts läuft und sich schliesslich bei zurückgeschwenkter Packung oben auf der oberen Begrenzungsfläche und innerhalb der Bördelung ansammelt. Je nach dem horizontalen Abstand des Stutzens von der Bördelung bei stehender Packung muss der Stutzen die Bördelung entsprechend stärker überragen, um eine sicher funktionierende Ausgiessgeometrie zu erreichen.

Die herkömmlichen Ausgussverschlüsse der oben beschriebenen Art bestehen bloss aus zwei Stücken, nämlich aus einem Stutzen mit unten radialer Auskragung und einer zugehörigen Gewindekappe. Ihre Ausgiessgeometrie lässt zuweilen zu wünschen übrig und ausserdem verhindern die herkömmlichen Ausgussverschlüsse, dass die damit ausgerüsteten Packungen gestapelt werden können. Werden nämlich zwei Packungen aufeinandergestellt, so liegt die obere Packung mit ihrem Boden auf der Oberseite der Verschlusskappe der unteren Packung auf, anstatt ausschliesslich auf deren Bördelung zu ruhen, welche die obere Begrenzungsfläche umfasst. Weil die Flüssigkeitspackungen mit den herkömmlichen Ausguss-Verschlüssen nicht stapelbar sind, sind Kartonboxen, Harassen oder Gitter, aus Holz, Kunststoff oder Metall nötig, welche die Flüssigkeitspackungen aufnehmen und ihrerseits unabhängig vom Inhalt stapelbar sind. Wünschbar wäre es, wenn mit sogenannten Trays, das heisst Kartonzwischenböden mit niedrigen Umrandungen gearbeitet werden könnte, in welche die Flüssigkeitspackungen in Reih und Glied stellbar wären, sodass jeweils ein Tray direkt den in Reih und Glied auf einem unteren Tray stehenden Flüssigkeitspackungen ruhen könnte. Mehrere solche Karton-Trays könnten dann aufeinandergestapelt werden, wobei Sechser- und Zwölfer-Trays einsetzbar wären, wie sie heute schon gebräuchlich sind, jedoch nicht auf die Flüssigkeitspackungen eines anderen Trays stapelbar sind, wenn diese mit einem herkömmlichen Ausguss-Verschluss ausgerüstet sind. Es wäre daher wünschbar, diese Stapelbarkeit zu erreichen und die Packungen dennoch sicher umschlagen, transportieren und lagern zu können. Würde der Boden des jeweils oberen Trays wie eigentlich wünschbar auf den Bördelungen der unteren Packungen ruhen, so könnten mehrere mit Flüssigkeitspackungen in Reih und Glied gefüllte Trays direkt aufeinandergestapelt werden. Die Gewichte der jeweils oberen Trays wären auf die Umfangswandungen aller unteren Packungen verteilt. Bisher bekannte Ausguss-Verschlüsse verunmöglichen jedoch eine solche Stapelbarkeit, weil sie zur Sicherstellung der Ausgiessgeometrie die Bördelung überragen müssen. Generelles Ziel ist es, die Ausguss-Verschlüsse so niedrig wie möglich zu gestalten und eine Stapelbarkeit der Trays zu gewährleisten. In zwei stabile Zustände deformierbare Ausguss-Verschlüsse sind für Metalbehälter zum Beispiel aus US 4320861 bekannt.

Es ist deshalb die Aufgabe der vorliegenden Erfindung, einen Ausguss-Verschluss für Flüssigkeitspackungen aus Papier zu schaffen, welcher an einer solchen Flüssigkeitspackung mit seiner Ausgiessgeometrie ein sicheres und sauberes Ausgiessen ermöglicht, und der ausserdem die Stapelbarkeit der damit ausgerüsteten Flüssigkeitspackungen gewährleistet.

Diese Aufgabe wird gelöst von einem Ausguss-Verschluss für Flüssigkeitspackungen gemäss Anspruch 1, bestehend aus einem Ausgussstutzen mit radial auskragendem unteren Rand und einem Gewindedeckel, und wobei der Ausguss-Verschluss elastisch in zwei stabile Zustände deformierbar ist, sodass er in axialer Richtung in eine stabile zusammengestauchte und eine stabile ausgezogene Position bringbar ist.

In den Zeichnungen wird eine vorteilhafte Ausführung dieses Ausguss-Verschlusses für Flüssigkeitsbehälter in verschiedenen Ansichten gezeigt und er wird anhand dieser Zeichnungen beschrieben und seine Funktion wird erklärt.

Es zeigt:
- Figur 1:: Den Ausguss-Verschluss auf die Oberseite einer Flüssigkeitspackung eingesetzt;
- Figur 2:: Den geöffneten Ausguss-Verschluss in Ausgiesslage der Flüssigkeitspackung;
- Figur 3:: Den Ausguss-Verschluss in einem Aufriss von hinten gesehen, auf die Faltkante der faltbaren Grifflasche am Verschlussdeckel;
- Figur 4:: Den Ausguss-Verschluss im Grundriss von oben gesehen:
- Figur 5:: Den Ausguss-Verschluss in einem Längsschnitt längs der Linie E-E von Figur 4 gesehen;
- Figur 6:: Den Ausguss-Verschluss in einem Aufriss von der Seite her gesehen, mit der Faltkante der faltbaren Grifflasche auf der rechten Seite;
- Figur 7:: Den Ausguss-Stutzen des Ausguss-Verschlusses im Grundriss gesehen;
- Figur 8:: Den Ausguss-Stutzen des Ausguss-Verschlusses in einem Schnitt längs der Linie A-A von Figur 7;
- Figur 9:: Das elastische Ringelement des Ausguss-Verschlusses in Ausgiesslage im Grundriss;
- Figur 10:: Das elastische Ringelement in einem Schnitt längs der Linie A-A von Figur 9;
- Figur 11:: Das elastische Ringelement in ausgezogener Ausgiesslage in einem Aufriss von der Seite her gesehen;
- Figur 12:: Das elastische Ringelement des Ausguss-Verschlusses in zusammengestauchter Verpackungslage im Grundriss;
- Figur 13:: Das elastische Ringelement in einem Schnitt längs der Linie A-A von Figur 12;
- Figur 14:: Das elastische Ringelement in Verpackungslage in einem Aufriss von der Seite her gesehen;
- Figur 15:: Das elastische Ringelement mit aufgefalteter Grifflasche im Grundriss, das heisst von oben gesehen;
- Figur 16:: Eine Anzahl mit den Ausguss-Verschlüssen ausgerüsteter Flüssigkeitspackungen in gestapelten Trays.

Zunächst zeigt die Figur 1 den Ausguss-Verschluss 1 auf die Oberseite einer Flüssigkeitspackung 2 eingesetzt. Die Flüssigkeitspackung 2 weist in diesem Beispiel die Form eines stehenden Zylinders auf. Es können aber auch andere Formen für die Flüssigkeitspackungen in Frage kommen, etwa ein Behälter mit einem elliptischen Querschnitt, oder einer mit einem dreieckigen Querschnitt, wobei die Dreieckseiten leicht nach aussen bombiert sein können, oder ein kubischer Behälter, etc. Die Seitenwände 3 bestehen aus einem einzigen Stück Karton und sind mit einer Vertikalnaht 4 zu einem rohrartigen Gebilde verschweisst. Etwas unterhalb des oberen Randes der Seitenwand 3 ist eine horizontale obere Begrenzungsfläche 5 eingesetzt, sodass eine Bördelung 6 geschaffen wird, längs welcher die Begrenzungsfläche 5 dichtend mit der Seitenwand 3 verbunden und versiegelt ist.

Die Figur 2 zeigt den geöffneten Ausguss-Verschluss 1 in Ausgiesslage der Flüssigkeitspackung 2. Sie bildet einen trichterförmigen Ausguss 7, ähnlich dem Trichter einer Trompete. Dieser Trichter 7 überragt hier die Bördelung 6, wodurch sichergestellt ist, dass der Ausgiess-Strahl 8 die Bördelung 6 in jeder Ausgiess-Schwenklage der Flüssigkeitspackung sicher überschiesst. Das ist das Grunderfordernis einer guten Ausgiessgeometrie.

In Figur 3 ist der Ausguss-Verschluss in einem Aufriss von hinten gesehen dargestellt, wobei man auf die Faltkante 18 der faltbaren Grifflasche 17 sieht, welche anhand anderer Darstellungen noch gezeigt wird und deren Funktion noch erläutert wird. Dieser Ausguss-Verschluss 1 ist nun elastisch in zwei stabile Zustände deformierbar, sodass er in axialer Richtung in eine stabile zusammengestauchte und eine stabile ausgezogene Position bringbar ist. Hierzu besteht er im gezeigten Beispiel aus drei Teilen, nämlich aus einem Ausguss-Stutzen 9, einem dichtend darauf aufsetzbaren Ringelement 10 und einem auf dasselbe aufschraubbaren Verschlussdeckel 11. Der Ausguss-Stutzen 9 weist an seinem unteren Rand eine radiale Auskragung 12 auf. Oberhalb derselben verläuft die obere Begrenzungsfläche 5 der Flüssigkeitspackung, die hier strichliniert angedeutet ist. Die Oberseite der Auskragung 12 ist mit der Begrenzungsfläche 5 dichtend verschweisst, nachdem der Ausguss-Stutzen von unten durch ein entsprechendes Loch in der Begrenzungsfläche 5 eingesetzt wurde, was in der Praxis alles maschinell erfolgt. Als Besonderheit weist nun dieser Ausguss-Verschluss ein elastisch deformierbares Ringelement 10 auf, welches zwischen dem Ausgussstutzen 9 und der Gewindekappe bzw. dem Verschlussdeckel 11 angeordnet ist und dessen Ringfläche 13 schiefwinklig zur Ringebene verläuft, wobei der innere Ringrand 14 in eine nach unten ragende Auskragung 15 übergeht, die auf den Ausgussstutzen 9 stülpbar ist, und der äussere Ringrand 16 in eine nach oben ragende Auskragung mit Aussengewinde, die allerdings hier nicht einsehbar, weil die Verschlusskappe 11 darauf aufgeschraubt ist. Dieses Ringelement 10 kann nun unter elastischer Deformation in zwei stabile Formen bzw. Zustände springen, einmal mit vom inneren Ringrand 14 zum äusseren Ringrand 16 ansteigender Ringfläche 13 wie hier gezeigt, und einmal mit abfallender Ringfläche 13 wie später noch gezeigt.

Die Figur 4 zeigt den auf dieses Ringelement 10 aufgeschraubten Verschlussdeckel 11 im Grundriss von oben gesehen. Man sieht hier den Verschlussdeckel 11 mit seiner Grifflasche 17, die in eine konzentrische Vertiefung 21 im Deckel 11 eingelassen bzw. eingelegt ist. Diese Grifflasche 17 besteht aus ' zwei Faltschenkeln, von denen man hier nur den oberen sieht. Diese Faltschenkel sind um die Kante 18 gefaltet und der obere Faltschenkel bildet am Ende einen Ring 19, der zwei einander gegenüberliegende Dünnstellen 20 aufweist, sodass der vordere, halbkreisförmige Teil des Ringes 19 gegenüber dem hinteren Teil nach oben, das heisst in der gezeigten Darstellung gegen den Betrachter hin schwenkbar ist.

In Figur 5 nun sieht man den Ausguss-Verschluss in einem Längsschnitt längs der Linie E-E von Figur 4 gesehen. Der Verschlussdeckel 11 ist mit einem Innengewinde ausgerüstet, mittels dessen er über das Aussengewinde 26 an der oberen Auskragung 25 der Ringfläche 13 aufschraubbar ist. Man erkennt auf der rechten Seite die Faltkante 18 der Grifflasche 17 und links davon, wie die Grifflasche 17 über die Dünnstellen 20 in den Ring 19 ausläuft. Die Grifflasche 17 ist unten mit einem Schnapper 22 ausgerüstet, sodass sie in der niedergeschwenkten Position in der Ausnehmung 21 am Verschlussdeckel 11 einrastet und in dieser Lage gehalten wird. Unterhalb des Verschlussdeckels 11 erkennt man das entscheidende Ringelement 10, welches hier in die nach oben ragende Position gesprungen ist, in welcher die Ringfläche 13 vom inneren Rand 14 zum äusseren Rand 16 hin ansteigt und somit der Ausguss-Verschluss insgesamt in axialer Richtung ausgezogen ist. Die Grifflasche 17 am Verschlussdeckel 11 dient dazu, den Verschlussdeckel 11, wenn er sich in der niedergedrückten Position befindet, bei welcher die Ringfäche 13 des Ringelementes 10 vom inneren Rand 14 aus gegen abwärts geneigt zum äusseren Rand 16 hin verläuft, in die hier gezeigte Position hochzuziehen, indem das Ringelement 10 in diese Position springt, wie das noch genauer erklärt wird. Betrachtet man das Ringelement 10 genauer, so erkennt man, dass seine Ringfläche 13 nahe dem inneren 14 und äusseren Rand 16 je eine Dünnstelle aufweist. Am inneren Rand 14 ist eine nach unten ragende Auskragung 15 angeformt, welche an ihrem unteren Rand kleine, nach innen ragende Schnapper 23 aufweist. Dank diesen Schnappern 23 kann das Ringelement 10 mit seinem unteren, auskragenden Rand 15 über den Ausguss-Stutzen 9 gestülpt werden, wobei es in eine aussen umlaufende Nut an demselben einschnappt und dadurch eine dichte Verbindung schafft. Am unteren Rand des Ausguss-Stutzen 9 erkennt man die radial nach aussen verlaufende Auskragung 12, mit deren Oberseite der Verschluss mit der Innenseite der oberen Begrenzungsfläche der Flüssigkeitspackung verschweisst wird.

In Figur 6 ist der Ausguss-Verschluss in einem Aufriss von der gleichen Seite her gesehen wie in Figur 5, nämlich mit der Faltkante 18 der faltbaren Grifflasche 17 auf der rechten Seite. Man sieht hier die Aussenseite des Verschlussdeckels 11 mit Innengewinde und auf seiner Oberseite die darauf liegende Grifflasche 17 mit dem halbkreisförmigen Ringanteil 19 jenseits der Dünnstellen 20. Unterhalb des Verschlussdeckels 11 ist die nach aufwärts geneigte Ringfläche 13 des Ringelementes 10 zu sehen, mit der unten anschliessenden Auskragung 15, die flüssigkeitsdicht auf den Stutzen 9 mit seiner radialen Auskragung 12 gestülpt ist.

Die Figur 7 zeigt den Ausguss-Stutzen 9 in einer Ansicht von oben. Der Stutzen 9 ist am oberen Rand von aussen leicht angeschrägt und es ist eine die Aussenseite des Stutzens 9 umlaufende Nut 24 ausgeformt, welche zur Aufnahme der Schnapper 23 am Ringelement 10 bestimmt ist. Der obere Begrenzungsrand der Nut ist an zwei gegenüberliegenden Stellen 24 unterbrochen, was das Aufstülpen bzw. Aufklicken des Ringelementes 10 erleichtert. Man sieht hier auf die Oberseite der radial abstehenden Auskragung 12, mit welcher der Stutzen 9 von innen mit der Flüssigkeitspackung mittels Ultraschall verschweisst wird.

In Figur 8 ist der Ausguss-Stutzen 9 in einem Schnitt längs der Linie A-A von Figur 7 gezeigt. Man erkennt die besondere Ausgestaltung der Stutzenaussenseite mit dem aussen abgeschrägten oberen Rand 30 und weiter die unterhalb des Randes 30 gebildete Nut 31, welche zur Aufnahme der Schnapper 23 am Ringelement 10 bestimmt ist.

In Figur 9 ist das wesentliche Ringelement 10 des Ausguss-Verschlusses im Grundriss gezeigt. Die Ringfläche 13 läuft unten in den nach unten auskragenden Rand 15 aus, und oben, vom äusseren Rand 16 aus, in eine nach oben ragende Auskragung 25, welche ein Aussengewinde aufweist, das durch zwei einander gegenüberliegende, mit der Gewindesteigung ansteigende Gewinderippen 26 gebildet ist. Diese Gewinderippen 26 erstrecken sich im gezeigten Beispiel bloss um je ein Viertel des Umfanges der Auskragung 25.

Die Figur 10 zeigt das elastische Ringelement 10 in einem Schnitt längs der Linie A-A von Figur 9. Man erkennt hier die Dünnstellen am inneren 14 und äusseren Rand 16 der Ringfläche 13 und die Gewinderippe 26 auf der Aussenseite der oberen Auskragung 25. Weiter erkennt man auf der Innenseite der unteren Auskragung 15 deren spezielle Ausgestaltung. Sie weist längs ihres oberen Innenrandes 27 eine mittels einer nach innen und schräg abwärts gerichteten umlaufenden Auskragung 28 gebildete Kreisnut 29 auf, in welcher der obere Rand 30 des Ausguss-Stutzens 9 eine satte und dichtende Aufnahme findet. Damit der Stutzen 9 in dieser Nut 29 gehalten ist, sind mehrere Schnapper 23 auf der Innenseite der unteren Auskragung 15 angeformt. Diese schnappen in die entsprechende Nut 31 an der Aussenseite des Stutzens 9 ein, sodass eine flüssigkeitsdichte Verbindung entsteht.

Die Figur 11 zeigt das elastische Ringelement 10 in axial ausgezogenem Zustand, das heisst mit der Ringfläche 13 von ihrem inneren Rand 14 zu ihrem äusseren Rand 16 hin schräg ansteigend. Das Ringelement 10 formt in diesem Zustand einen Ausgiesstrichter. Auf der Aussenseite der oberen Auskragung 25 erkennt man die Gewinderippe 26, welche das Aufschrauben des Verschlussdeckels 11 erlaubt. Der obere Rand dieser Auskragung 25 läuft auf der Aussenseite in eine scharfe Abrisskante 32 aus, welche ein sicheres Ausgiessen ohne Anziehen der Flüssigkeit erlaubt.

Die Figur 12 zeigt das elastische Ringelement 10 des Ausguss-Verschlusses in Verpackungslage im Grundriss. In diesem Zustand ist es in axialer Richtung zusammengestaucht, sodass seine Höhe wesentlich reduziert ist. Die Ringfläche 13 verläuft in diesem Zustand anders als in den Figur 9 bis 11 gezeigt, was mit einem zusätzlichen Kreisring angedeutet ist. Die Ringfläche 13 verläuft nämlich jetzt vom inneren Rand 14 in radialer Richtung gesehen zum äusseren Rand 16 nach abwärts, im Gegensatz zum Zustand gemäss den Figur 9 bis 11, wo diese Ringfläche 13 in diese Richtung aufwärts verläuft. Zwischen diesen beiden Zuständen, nämlich dem in axialer Richtung zusammengestauchten und dem in axialer Richtung ausgezogenen Zustand kann das Ringelement 10 dank seiner Ausgestaltung mit den beiden Dünnstellen-Rändern jenseits der Ringfläche 13 über einen Totpunkt hin und her springen. In beiden Zuständen ist es allerdings stabil.

Die Figur 13 zeigt das elastische Ringelement 10 in einem Schnitt längs der Linie A-A von Figur 12. Hier erkennt man wie die Ringfläche 13 vom ihrem inneren Rand 14 zum äusseren Rand 16 hin abfällt, das heisst nach schräg abwärts verläuft. Dadurch ist die gesamte Höhe des Ringelementes 10 gegenüber dem Zustand wie in Figur 10 gezeigt wesentlich reduziert. Sie ist im gezeigten Beispiel so stark reduziert, dass sich die Auskragungen 15;25 am inneren 14 und am äusseren Rand 16 der Ringfläche 13 in Bezug auf ihre Höhenlage sogar weitgehend überlappen, wie man das anhand der Figur deutlich erkennt.

Die Figur 14 zeigt das elastische Ringelement 10 in Verpackungslage, das heisst in axialer Richtung zusammengestaucht, in einem Aufriss von der Seite her gesehen. Vergleicht man diesen Zustand des Ringelementes 10 mit jenem in Figur 11 gezeigten, so erkennt man den Unterschied. Im einen Fall ist das Ringelement 10 zusammengestaucht und somit in der Höhe reduziert, im anderen Fall ausgezogen, sodass es einen Ausgusstrichter bildet. Der zusammengestauchte Zustand dient nun dazu, die Bauhöhe des gesamten Ausgussverschlusses 1 derart zu reduzieren, dass er weniger oder maximal so hoch ist wie der Bördelrand 6 der Flüssigkeitspackung 2, das heisst beispielsweise maximal 5mm. Gleichzeitig erlaubt es dieser Ausgussverschluss 1 dank der beschriebenen Ausziehbarkeit dieses Ringelementes 10, einen Ausgusstrichter zu formen, dessen Bauhöhe den Bördelrand 6 von 5mm genügend überragt, sodass eine gute Ausgiessgeometrie erreicht wird, die ein sicheres Ausgiessen über diesen Bördelrand 6 hinaus gewährleistet. Es kommt hinzu, dass der Abstand des Ausguss-Stutzens 9 vom Bördelrand 6 aus technischen Gründen mindestens 11 mm betragen muss, um dem Versiegelungswerkzeug hinreichend Raum zum Versiegeln der Oberseite 5 des Flüssigkeitspackung 2 zu überlassen. Deshalb ist ein hinreichend hoher Ausguss-Stutzen von entscheidender Bedeutung für eine gute Ausgiess-Geometrie. Der Ausgiess-Strahl muss nämlich trotz des relativ grossen Abstandes des Ausguss-Stutzens 9 vom Bördelrand 6 so verlaufen, dass er den Bördelrand 6 sicher überschiesst. Im gezeigten Beispiel ist die Höhe des vom Ausguss-Stutzen 9 und vom Ringelemente 10 gebildeten Trichters dank des Ringelementes 10 im ausgezogenen Zustand rund 3 mal höher als im zusammengestauchten Zustand. Damit beim Zurückschwenken des Flüssigkeitsbehälters 2 von der Ausgiesslage in die Normallage keine Flüssigkeit aufgrund der Oberflächenspannungsverhältnisse und einer gewissen Kappilarwirkung längs der Aussenseite des Ausguss-Stutzens herunterläuft, kann die Abrisskante 32 scharf ausgebildet sein, mit einer Stärke von zum Beispiel maximal 0.3mm. Diese Massnahme stellt sicher, dass keine Flüssigkeit beim Schwenken der Packung von der Normallage in die Ausgiesslage und zurück von der Aussenseite des Ausguss-Stutzens angezogen wird.

Damit der zusammengestauchte Verschluss mit dem aufgeschraubten Verschlussdeckel 11 leicht aus der zusammengestauchten Lage in die Ausgiesslage ausgezogen werden kann, ist die bereits beschriebene Grifflasche 17 am Verschlussdeckel 11 vorgesehen. Die Figur 15 zeigt nun die Grifflasche 17 in aufgefaltetem Zustand. Im zusammengefalteten Zustand der Grifflasche 17 wurde mit dem Fingernagel eines Fingers der Ring 19 an der Lasche 17 an der Stelle 28, die einen Fingernagel-Eingriff bildet, ergriffen und hochgezogen. Dabei wurde das halbkreisförmige Segment des Griffringes 19 jenseits der Dünnstellen 20 nach oben geschwenkt, sodass dann ein oder zwei Finger durch den Ring 19 steckbar sind. Dann kann die Grifflasche mit verstärkter Kraft nach oben gezogen werden, wodurch sie aufgefaltet wird und den Verschlussdeckel 11 schliesslich mit nach oben zieht. Unter der einwirkenden Zugkraft springt das Ringelement 10 unterhalb des Verschlussdeckels vom zusammengestauchten in den ausgefahrenen Zustand. Wenn dieser erreicht ist, wird der Verschlussdeckel 11 durch eine Drehung gegen den Uhrzeigersinn weggeschraubt und der Ausguss-Stutzen 9 mit dem vom Ringelement 10 gebildeten Ausgiesstrichter ist offen. Auf der hier nun unteren Seite der Grifflasche 17 erkennt man das Schnappersegment 22, welches beim Niederfalten der Grifflasche 17 in einem zugehörigen Segment 29 am Verschlussdeckel einrastet und die Lasche 17 in der niedergefalteten Position festhält.

Die Figur 16 zeigt schliesslich eine Anzahl mit den Ausguss-Verschlüssen ausgerüsteter Flüssigkeitspackungen in Stapellage. Dank der niedrigen Bauweise des Ausguss-Stutzens, welcher die Bördelränder der Flüssigkeitspackungen nicht überragt, kann ein Karton-Tray direkt auf diese Flüssigkeitspackungen aufgelegt werden. Er ruht dann auf den vielen Bördelrändern der Füssigkeitspackungen. Das Gewicht des oberen Trays und seines Inhaltes wird somit auf die Gesamtheit der Bördelränder sämtlicher Flüssigkeitspackungen im unteren Tray verteilt, ähnlich wie das Gewicht eines Fakirs auf viele Nägel verteilt wird, was sein verletzungsfreies Aufliegen überhaupt ermöglicht. Gleichzeitig aber lässt sich dieser Ausguss-Verschluss wie beschrieben in eine Ausgiesslage ausziehen, sodass er dann eine ca. dreimal grössere Höhe aufweist und somit eine Ausgiessgeometrie formt, die ein sicheres Ausgiessen des Inhaltes der Flüssigkeitspackung über den mindestens 11 mm entfernten, ca. 5mm hohen Bördelrand erlaubt.

## Patentansprüche

1. Ausguss-Verschluss (1) für Flüssigkeitspackungen (2), bestehend aus einem Ausgussstutzen (9) mit radial auskragendem unteren Rand (12) und einem Gewindedeckel (11), wobei der Ausguss-Verschluss (1) elastisch in zwei stabile Zustände deformierbar ist, sodass er in axialer Richtung in eine stabile zusammengestauchte und eine stabile ausgezogene Position bringbar ist, ***dadurch gekennzeichnet,* dass** der Gewindedeckel (11) von grösserem Durchmesser als der Ausgussstutzen (9) ist, und dass für die elastische Deformierbarkeit des Ausguss-Verschlusses (1) zwischen dem Ausgussstutzen (9) und dem Gewindedeckel (11) ein elastisch deformierbares Ringelement (10) angeordnet ist, dessen Ringfläche (13) schiefwinklig zur Ringebene verläuft, wobei der innere Ringrand (14) in eine nach unten ragende Auskragung (15) übergeht, die auf den Ausgussstutzen (9) stülpbar ist, und der äussere Ringrand (16) in eine nach oben ragende Auskragung (25) mit Aussengewinde (26) zum Aufschrauben des Verschlussdeckels (11), wobei das Ringelement (10) unter elastischer Deformation über einen Totpunkt in zwei stabile Zustände bringbar ist, einmal mit vom inneren (14) zum äusseren Ringrand (16) ansteigender und einmal mit abfallender Ringfläche (13).

2. Ausguss-Verschluss (1) für Flüssigkeitspackungen (2) nach Anspruch 1, ***dadurch gekennzeichnet* dass** im. Zustand, bei welchem die zur Ringebene schiefwinklige Ringfläche (13) vom inneren (14) zum äusseren Ringrand (16) abfällt, die vertikal zur Ringebene auskragenden Ränder (15;25) des inneren (14) und äusseren Ringrandes (16) sich in Richtung der Ringebene gesehen mindestens teilweise überlappen.

3. Ausguss-Verschluss (1) für Flüssigkeitspackungen (2) nach einem der vorangehenden Ansprüche, ***dadurch gekennzeichnet,* dass** auf der Oberseite der zugehörigen Verschlusskappe (11) eine Grifflasche (17) angeformt ist

4. Ausguss-Verschluss (1) für Flüssigkeitspackungen (2) nach einem der vorangehenden Ansprüche, ***dadurch gekennzeichnet* dass** auf der Oberseite des zugehörigen Verschlussdeckels (11) eine gefaltete Grifflasche (17) angeformt ist, deren unterer Faltschenkel an seinem unteren Ende längs eines Kretssegment-Aussenrandes an der Oberseite des Verschlussdeckels (11) angeformt ist, und der obere Faltschenkel an seinem oberen Ende einen Griffring (19) bildet, derart, dass der Griffring (19) bei niedergefalteter Grifflasche (17) konzentrisch zum Kreissegment-Aussenrand des unteren Faltschenkels verläuft.

5. Ausguss-Verschluss (1) für Flüssigkeitspackungen (2) nach Anspruch 4, ***dadurch gekennzeichnet,* dass** auf der Oberseite des Verschlussdeckels (11) eine konzentrische Vertiefung (21) angeordnet ist, in welche die Grifflasche (17) faltbar ist, wobei der Griffring (19) in diese Vertiefung (21) einklickbar ist.

6. Aüsguss-Verschluss (1) für Flüssigkeitspackungen (2) nach Anspruch 5, ***dadurch gekennzeichnet,* dass** der in die Vertiefung (21) einklickbare Griffring (19) auf seiner der Oberseite des Verschlussdeckels (11) zugewandten Seite eine Ausnehmung (28) aufweist, welche einen Fingernagel Eingriff bildet

7. Aüsguss-Verschluss (1) für Flüssigkeitspackungen (2) nach einem der vorangehenden Ansprüche, ***dadurch gekennzeichnet,* dass** der obere Rand der Auskragung (25) am äusseren Ringrand (16) eine scharfe Abrisskante (32) zum Ausgiessen bildet.

8. Ausguss-Verschluss (1) für Flüssigkeitspackungen (2) nach einem der vorangehenden Ansprüche, ***dadurch gekennzeichnet,* dass** die nach unten ragende Auskragung (15) am Ringelement (10) mit Schnappern (23) ausgerüstet ist, welche in Eingriff zu einer Nut in der Aussenseite des Stutzens (9) bringbar sind.

9. Ausguss-Verschluss (1) für Flüssigkeitspackungen (2) nach einem der vorangehenden Ansprüche, ***dadurch gekennzeichnet,* dass** auf der Innenseite des oberen Randes der nach unten ragende Auskragung (15) am Ringelement (10) eine Nut ausgebildet ist, in welche der obere Rand des Stutzens (9) einpasst, und dass das Aussengewinde an der oberen Auskragung (25) am Ringelement (10) einzig durch zwei Gewinderippen (26) gebildet ist, welche sich um je ein Viertel des Umfanges der Auskragung (25) erstrecken.

## Claims

1. Pouring closure (1) for liquid packagings (2), comprising a pouring stem (9) with a radially projecting bottom edge (12) and a threaded cover (11), whereby the pouring closure (1) can be elastically deformed into two stable states so that it can be moved in the axial direction into a stable compressed position and a stable extended position ***characterised in that*** the threaded cover (11) has a larger diameter than pouring stem (9), and that an elastically deformable ring element (10) is disposed between pouring stem (9) and threaded cover (11) to provide the elastic deformability of pouring closure (1), the ring surface (13) of said ring element running obliquely to the ring plane, with the inner ring edge (14) ending in a downwardly directed projection (15), which can be clipped over pouring stem (9), and the outer ring edge (16) ending in an upwardly directed projection (25) with an outer thread (26) for screwing on cover (11), with ring element (10) being elastically deformable to move it through a dead point into two stable states, one with the ring surface (13) rising up from the inside (14) to the outside (16) ring edge and one with a downwardly sloping ring surface (13).

2. A pouring closure (1) for liquid packagings (2) according to claim 1, ***characterised in that*** in the state in which the ring surface (13), which is obliquely oriented in relation to the ring plane, runs downwards from the inside (14) to the outside (16) ring edge, the edges (15; 25) of the inner (14) and outer (16) ring edges, which project vertically to the ring plane, overlap each other at least partially seen in the direction of the ring plane.

3. Pouring closure (1) for liquid packagings (2) according to one of the preceding claims, ***characterised in that*** a tongue (17) is moulded onto the top of the associated cap (11).

4. Pouring closure (1) for liquid packagings (2) according to one of the preceding claims, ***characterised in that*** a folded tongue (17) is moulded onto the top of the associated cover (11), the bottom folding arm of which is moulded by its bottom end to the top side of cover (11) along a circle-segment outer edge, and the top end of the top folding arm forms a ring (19) in such a manner that ring (19) runs concentrically to the circle-segment outer edge of the bottom folding arm when tongue (17) is folded down.

5. Pouring closure (1) for liquid packagings (2) according to claim 4, ***characterised in that*** on the top side of cover (11) there is a concentric recess (21) into which tongue (17) can be folded, with ring (19) being designed to be snapped into this recess (21).

6. Pouring closure (1) for liquid packagings (2) according to claim 5, ***characterised in that*** the ring (19) which can be snapped into recess (21) has an indent (28) on its side closest to the top side of cover (11), which forms a hold for a fingernail.

7. Pouring closure (1) for liquid packagings (2) according to one of the preceding claims, ***characterised in that*** the top edge of projection (25) forms a sharp interrupting edge (32) at the outer ring edge (16) for the purpose of pouring.

8. Pouring closure (1) for liquid packagings (2) according to one of the preceding claims, ***characterised in that*** the downwardly directed projection (15) on ring element (10) is equipped with snap catches (23) which can engage in a groove on the outside of stem (9).

9. Pouring closure (1) for liquid packagings (2) according to one of the preceding claims, ***characterised in that*** on the inside of the top edge of the downwardly directed projection (15) on ring element (10) there is a groove, into which the top edge of stem (9) fits, and **in that** the outer thread on the top projection (25) on ring element (10) is formed solely by two threaded ridges (26) each of which extends along a quarter of the circumference of projection (25).

## Revendications

1. Bouchon verseur (1) pour emballages de liquides (2), composé d'une tubulure verseuse (9), comportant un bord inférieur radial dépassant (12) et un couvercle fileté (11), le bouchon verseur (1) pouvant être déformé élastiquement pour se mettre dans deux états stables, de sorte qu'il peut être amené axialement dans une position comprimée stable et dans une position étirée stable, ***caractérisé en ce que*** le couvercle fileté (11) a un diamètre plus grand que la tubulure verseuse (9) et que, pour la déformation élastique du bouchon verseur (1), il est disposé entre la tubulure verseuse (9) et le couvercle fileté (11), un élément annulaire (10) déformable élastiquement, dont la surface annulaire (13) s'étend obliquement par rapport au plan annulaire, cependant que le bord annulaire intérieur (14) se transforme en un décrochement (15) dépassant vers le bas et pouvant coiffer la tubulure verseuse (9), cependant que le bord annulaire extérieur (16) se transforme en un décrochement (25) dépassant vers le haut avec un filetage extérieur (26) pour le vissage du couvercle (11) de bouchon, cependant que l'élément annulaire (10) peut être amené, par déformation élastique et en passant par un point mort, dans deux états stables, une fois avec la surface annulaire (13) montant du bord annulaire intérieur (14) vers le bord annulaire extérieur (16) et une fois avec une surface annulaire descendante (13).

2. Bouchon verseur (1) pour emballages de liquides (2) suivant la revendication 1, ***caractérisé en ce que**,* dans l'état dans lequel la surface annulaire (13), qui est oblique par rapport au plan annulaire, descend du bord annulaire intérieur (14) vers le bord annulaire extérieur (16), les bords (15, 25) - dépassant verticalement par rapport au plan annulaire - du bord annulaire intérieur (14) et du bord annulaire extérieur (16) se chevauchent au moins en partie dans le plan annulaire.

3. Bouchon verseur (1) pour emballages de liquides (2) suivant une des revendications précédentes, ***caractérisé en ce que*** sur le dessus du capuchon (11) correspondant du bouchon il est disposé une patte de prise (17).

4. Bouchon verseur (1) pour emballages de liquides (2) suivant une des revendications précédentes, ***caractérisé en ce que*** sur le dessus du capuchon (11) correspondant du bouchon il est disposé une patte de prise (17) pliée, dont la branche inférieure de pliage est disposée à son extrémité inférieure le long d'un bord extérieur de secteur circulaire sur le dessus du couvercle (11) du bouchon, et dont la branche supérieure de pliage forme à son extrémité supérieure un anneau de prise (19), de sorte que, quand la patte de prise (17) est pliée vers le bas, l'anneau de prise (19) s'étend concentriquement par rapport au bord extérieur du secteur circulaire de la branche inférieure de pliage.

5. Bouchon verseur (1) pour emballages de liquides (2) suivant la revendication *4, **caractérisé en ce que*** sur le dessus du capuchon (11) correspondant du bouchon il est disposé un enfoncement concentrique (21), dans lequel la patte de prise (17) peut être pliée, l'anneau de prise (19) pouvant s'encastrer dans cet enfoncement (21).

6. Bouchon verseur (1) pour emballages de liquides (2) suivant la revendication *5, **caractérisé en ce que*** l'anneau de prise (19) pouvant s'encastrer dans l'enfoncement (21) présente sur sa face dirigée vers le dessus du couvercle (11) de bouchon un évidemment (28) formant une prise pour un ongle.

7. Bouchon verseur (1) pour emballages de liquides (2) suivant une des revendications précédentes, ***caractérisé en ce que*** le bord supérieur du décrochement (25) forme sur le bord annulaire extérieur (16) une arête vive (32) d'arrachement pour le versage.

8. Bouchon verseur (1) pour emballages de liquides (2) suivant une des revendications précédentes, ***caractérisé en ce que*** le décrochement (15) dépassant vers le bas comporte, sur l'élément annulaire (10), des éléments d'encrantement (23), qui peuvent être mis en prise dans une rainure de la face extérieure de la tubulure (9).

9. Bouchon verseur (1) pour emballages de liquides (2) suivant une des revendications précédentes, ***caractérisé en ce que**,* sur la face intérieure du bord supérieur du décrochement (15) dépassant vers le bas, une rainure est formée sur l'élément annulaire (10), dans laquelle s'ajuste le bord supérieur de la tubulure (9) et que le filetage extérieur du décrochement supérieur (25) sur l'élément annulaire (10) est formé seulement de deux filets (26), qui s'étendent chacun sur un quart du pourtour du décrochement (25).
